# EUROPÄISCHE PATENTANMELDUNG

(11) **EP 3 219 889 A1**
(43) Veröffentlichungstag der Anmeldung: **20.09.2017**
(21) Anmeldenummer: 16020455.8
(22) Anmeldetag: 22.11.2016
(51) Int. Cl.: E05C 1/02, E05B 9/08

(54) **SCHUTZVERRIEGELUNG, INSBESONDERE SCHUTZVERRIEGELUNG FÜR EINE TÜR ODER EIN FENSTER**

(30) Priorität: 14.03.2016 DE 202016001646 U
(71) Anmelder: Krause, Stefan, 14476 Potsdam (DE); Schneider, Volker, 14532 Kleinmachnow (DE)
(72) Erfinder: Krause, Stefan, 14476 Potsdam (DE); Schneider, Volker, 14532 Kleinmachnow (DE)

(57) **Zusammenfassung**

Beschrieben wird eine Schutzverriegelung (1) zur Sicherung von Türen (6) und Fenstern (6), bestehend aus wenigstens einer in einer Bohrung (3) in einer Wand (9) in unmittelbarer Nähe der zu öffnenden Tür (8) oder Fenster (8) angeordneten in einem Dübel (2) gelagerten Führungsbuchse (4), in der ein Verriegelungsbolzen (5) angeordnet ist, der in eine über die Tür (8) oder Fenster (8) greifende Verriegelungsstellung bringbar ist, wobei der Verriegelungsbolzen (5) sich in seiner Entriegelungsstellung im Wesentlichen innerhalb der Führungsbuchse (4), d.h. innerhalb der Wand (9) befindet. Es ist eine einfach aufgebaute, einfach zu installierende und zu wartende bzw. Systemerweiterbare, sichere Schutzverriegelung (1) geschaffen worden, die unauffällig und nicht störend in einer zu Fenster (8) und Türen (8) anschließenden Wand (9) angeordnet werden kann (in Verbindung mit Figur 1).

## Beschreibung

Die Erfindung betrifft eine Schutzverriegelung zur Sicherung von Türen und Fenstern (Figur 2). Die bekannten Verriegelungseinrichtungen weisen sämtlich den Nachteil auf, dass sie deutlich sichtbar und störend an den Türen und Fenstern bzw. Wänden angebracht werden müssen. Außerdem sind Verriegelungseinrichtungen fest in den Wänden verbaut, so dass eine Wartung nicht möglich, bzw. eine Demontage nur mit der Zerstörung des Wandkörpers möglich ist.
Der Erfindung liegt die Aufgabe zugrunde, eine einfach aufgebaute, einfach zu installierende und zu wartende Schutzverriegelung zu schaffen, die unauffällig in der Wandung an Türen und Fenstern angeordnet werden kann.
Diese Aufgabe wird erfindungsgemäß durch die Merkmale des Anspruchs 1 gelöst. Dadurch, dass die Schutzverriegelung aus wenigstens einer in einer Bohrung in einer Wand, vor einer Tür oder einem Fenster eingedübelt wird oder in einem Dübel eingebracht wird. Die Schutzvorrichtung (1) bestehend aus einer Führungshülse (Gehäuse) (4) und einem Verriegelungsbolzen (Sperrmittel) (5), die zu Zwecken einer einfachen Wartung oder Demontage in einen Dübel (2) verbracht wird, dass die äußere Stirnfläche der Führungsbuchse bündig mit der Wand (9) abschließt. Der in der Führungshülse (4) angeordnete Verriegelungsbolzen (5) ist auf eine sehr einfache Weise in eine über die Tür oder das Fenster greifende Verriegelungsstellung und Entriegelungsstellung bringbar, wobei der Verriegelungsbolzen sich in seiner Verriegelungsstellung im Wesentlichen innerhalb der Führungsbuchse, bzw. innerhalb der Wand befindet. An der zu sichernden Tür oder dem zu sichernden Fenster können wahlweise eine oder mehrere Schutzverriegelungen nach Anspruch 1 angebracht werden. Da sich der Entriegelungsbolzen in seiner Entriegelungsstellung im Wesentlichen oder auch vollständig innerhalb der Führungsbuchse befindet, ist der Verriegelungsbolzen bei einer derartigen Anordnung nicht störend. Dies gilt insbesondere dann, sofern die äußere Stirnfläche des Verriegelungsbolzens mit der äußeren, in der Wand eingebrachten Führungsbuchse, sichtbaren Stirnfläche bündig abschließt (Figur 1).

Der Verriegelungsbolzen ist in seiner Verriegelungsstellung und in seiner Entriegelungsstellung mittels einer Kulissenführung achsial zu seinem Durchmesser verriegelbar, dies wird dadurch erreicht, dass ein Federstift (13) in einer Kulissenführung in dem Verriegelungsbolzen, auf einem definierten Weg Rastpunkte abfährt. Die Kulissenführung ist im Wesentlichen in Form der Buchstaben "Y" und "V" aufgebaut und zeichnet sich dadurch aus, dass sich die V-Form im Kopf der Y-Form befindet, wobei die jeweiligen oberen Endpunkte miteinander verbunden sind und der Fuß der V-Form frei im Kopfteil der Y-Form verbracht ist. Ein Arretierungsstift sichert den Verriegelungsbolzen in der Führungsbuchse gegen radiales verdrehen.

Vorteilhafterweise wird die Führungshülse inklusive seiner mechanischen Komponenten in einem speziellen Dübel gelagert. Dies gewährt eine einfache Demontage der Schutzverriegelung zu Wartungszwecken. Die Verklebung der Schutzverriegelung in der Wand erfolgt somit über seinen Dübel. Je nach Beschaffenheit der Wand oder des Mauerwerkes können spezifische Klebeverfahren angewendet werden. Es wird nur der Dübel eingeklebt, welcher Bestandteil der Schutzverriegelung ist. Der röhrenförmige Dübel ist nur nach einer Stirnseite geöffnet, in der die Schutzverriegelung verbracht wird. Somit wird sichergestellt, dass keine Klebemittel in den Hohlraum des Dübels, während und nach dem Klebevorgang, gelangen.

In der Führungshülse wird eine Druckfeder derart gelagert, dass deren Anschlagpunkte an der geschlossenen Stirnfläche der Führungshülse und an der innenliegenden Stirnfläche des Verriegelungsbolzens liegen. Auf der Außenwandung der Führungshülse befindet sich eine Ringnut, in der eine Ringfeder gelagert ist. Diese Ringfeder bewirkt, dass ein Federstift, der die Kulisse des Verriegelungsbolzens abtastet, in seiner Position federnd arretiert wird. Der Hauptaufnahmepunkt des Federstiftes befindet sich in einer Bohrung in einer Abfräsung in der Führungsbuchse. Damit der Federstift an seinem anderen Ende in die Kulisse des Verriegelungsbolzens eintauchen kann, befindet sich in der Wandung der Führungshülse neben der Abfräsung eine Ausfräsung. Diese Ausfräsung ist so ausgeführt, das der Federstift, mit seinem nicht in einer Bohrung arretierten Ende, frei darin Arbeitswege verrichten kann. Um den Verriegelungsbolzen achsial zu führen und gegen Verdrehen zu sichern, ist in der Wandung der Führungshülse ein Dorn eingebracht, welcher außen bündig in den Hohlraum der Führungshülse ragt. Der freiliegende Teil des Dorns bewirkt, in einer Längsnut, des Verriegelungsbolzen, dessen Arretierung gegen Verdrehen und dessen Hublänge sowie seiner Position zwischen Verriegelungsstellung und Entriegelungsstellung. Die Anbringung des Dorns kann auch in dem Verriegelungsbolzen erfolgen, welcher dann in der Längsnut in der Führungshülse geführt wird.

Der Verriegelungsbolzen ist als zylindrisches Sperrmittel ausgeführt, in diesem in einer Ausfräsung eine Kulissennut eingearbeitet ist. Ein Federstift fährt auf einem definierten Weg (z) Rastpunkte ab, die den Verriegelungsbolzen in seiner Entriegelungsstellung und Verriegelungsstellung halten, wobei Position (x) die Entriegelungsstellung und Position (y) die Verriegelungsstellung angibt (Figur 4). Um den mechanischen Weg zu definieren ist der Endpunkt (e) einer Nutstrecke höher gelegen als der Anfangspunkt (a) der anschließenden Nutstrecke. Dies führt dazu, das der abtastende Federstift, bedingt von der ihn nach unten drückenden Ringfeder, von dem höher gelegenen Endpunkt (e) einer Nutstrecke in den tiefer gelegenen Anfangspunkt (a) einer Nutstrecke einrastet (Figur 5).

### Kurze Beschreibung der Zeichnungen

Figur 1, schematische Darstellung der Anordnung der Schutzverriegelung in der Wand bzw. vor einer Tür oder einem Fenster.
Figur 2, der wesentliche Aufbau der Schutzvorrichtung mit seinen Hauptkomponenten und deren Positionierung.
Figur 3, schematische Darstellung des mechanischen Aufbau der Schutzverriegelung.
Figur 4, Kulissenführung (6) auf Verriegelungsbolzen (5) mit Wegstrecke und Rastpunkten.
Figur 5, Verriegelungsbolzen mit schematischer Darstellung der Rastpunkte in der Nutstrecke.

### Bezeichnungsliste

- 1: - Schutzverriegelung
- 2: - Dübel
- 3: - Bohrung (Wand)
- 4: - Führungshülse
- 5: - Verriegelungsbolzen
- 6: - Kulissenführung
- 7: - Druckfeder
- 8: - Tür oder Fenster
- 9: - Wand
- 11: - Ringfeder
- 12: - Ringnut
- 13: - Ferderstift
- 14: - Bohrung / Lager Federstift
- 15: - Dorn
- 16: - Abfräsung
- 17: - Ausfräsung
- 18: - Stirnfläche
- 19: - Kulissenführung
- 20: - Zapfen
- a: - Anfangspunkt einer Nutstrecke
- e: - Endpunkt einer Nutstrecke
- x: - Rastpunkt - Entriegelung
- y: - Rastpunkt - Verriegelung
- z: - definierte Wegstrecke der Kulisse

## Patentansprüche

1. Schutzverriegelung (1) zur Sicherung von Türen und Fenstern, bestehend aus wenigstens einer in einer Bohrung (3) in einer Wand (9) in unmittelbarer Nähe zu einem öffnenden Tür, oder Wandelement angeordneter Führungshülse (4) in der ein Verriegelungsbolzen (5) angeordnet ist, der in eine über die Tür oder Fenster greifende Verriegelungsstellung im Wesentlichen innerhalb der Führungshülse (4), d.h. innerhalb der Wand (9) befindet, **dadurch gekennzeichnet, dass** die Schutzverriegelung (1) in einem Dübelartigen Gehäuse (2) in einer Wand (9) angeordnet ist und das der Verriegelungsbolzen (5) in der Führungshülse (4) hubartig angeordnet ist, derart, dass durch Federelemente (7, 11, 13) der Verriegelungsbolzen (5) mittels einer Kulissenführung (6) per Druck auf dessen außen freiliegende Stirnfläche (18) in Richtung der Führungshülse (4) aus seiner Verriegelungsstellung in eine Entriegelungsstellung verbracht wird, im Wesentlichen durch wiederholten Druck auf Stirnfläche (18) in Richtung der Führungshülse achsial von der Entriegelungsstellung in die Verriegelungsstellung verbracht wird, bis die Federelemente (7, 11, 13) den Verriegelungsbolzen in seiner Verriegelungsstellung arretieren.

2. Schutzverriegelung nach Anspruch 1, **dadurch gekennzeichnet, dass** die Führungshülse (4), der Verriegelungsbolzen (5) und die mechanischen Komponenten (6, 7, 11, 13, 14) wartungsfähig in einem Dübelartigen Gehäuse gelagert sind, um im weiteren eine Systemerweiterung verbringen zu können.

3. Schutzverriegelung (1) nach Anspruch 1 **dadurch gekennzeichnet, dass** ein in einer Kulissenführung (19) eingreifender Zapfen (20), den Verriegelungsbolzen (5) gegen Verdrehen in der Führungshülse (4) sichert.

4. Schutzverriegelung nach Anspruch 1 **dadurch gekennzeichnet, dass** in dem Verriegelungsbolzen (5) eine Kulissenführung (6) angeordnet ist, bei der ein Federstift (13) richtungsabhängig geführt wird, dadurch das bei den Übergängen einer Wegstrecke der Endpunkt einer Wegstrecke (a) über den Anfangspunkt einer Wegstrecke (e) angeordnet ist.

5. Schutzverriegelung nach Anspruch 4 **dadurch gekennzeichnet, dass** eine Ringfeder (11) einen Federstift (13) in einer Kulisse (6) arretiert und das ein Federstift (13) in einem Lager (14) gelagert ist.

6. Schutzverriegelung nach Anspruch 4 **dadurch gekennzeichnet, dass** ein Federstift in einer Kulisse in dem Rastpunkt (x) eine Verriegelungsstellung für den Verriegelungsbolzen (5) ausübt und das ein Rastpunkt (y) die Entriegelungsstellung darstellt.

7. Schutzverriegelung nach Anspruch 4 **dadurch gekennzeichnet, dass** eine Druckfeder (7) an der innen liegenden Stirnfläche der Führungshülse (4) eine mechanische Kraft auf die innen liegende Stirnfläche des Verriegelungsbolzen (5) ausübt.
